# FASCICULE DE BREVET EUROPEEN

(11) **EP 4 283 124 B1**
(45) Date de publication et mention de la délivrance du brevet: **04.02.2026**
(21) Numéro de dépôt: 23175131.4
(22) Date de dépôt: 24.05.2023
(51) Int. Cl.: F04B 43/12

(54) **POMPE PERISTALTIQUE PERFECTIONNEE**
VERBESSERTE PERISTALTISCHE PUMPE
IMPROVED PERISTALTIC PUMP

(30) Priorité: 24.05.2022 FR 2204991
(43) Date de publication de la demande: 29.11.2023
(73) Titulaire: Athena Innovations, 16160 Gond Pontouvre (FR)
(72) Inventeur: MALBEC, Bertrand, 16160 GOND PONTOUVRE (FR)
(74) Mandataire: Plasseraud IP

(56) Documents cités:
- EP-A1- 2 708 251
- EP-B1- 1 319 129
- EP-B1- 3 017 836
- FR-A1- 2 340 461
- FR-A1- 2 599 434
- GB-A- 2 138 511
- JP-A- 2012 233 427
- US-A- 4 606 710
- US-A- 5 941 696
- US-A1- 2006 245 964
- US-A1- 2013 177 463
- US-A1- 2016 017 880
- US-A1- 2016 138 579
- US-A1- 2019 168 501

## Description

### Domaine technique

Le domaine technique de la présente invention est celui des pompes volumétriques, et plus précisément des pompes péristaltiques à tube déformable.

### Technique antérieure

Les pompes péristaltiques sont bien connues et utilisées dans de nombreux domaines techniques, par exemple l'industrie chimique, l'industrie cosmétique, l'industrie pétrolière, l'agroalimentaire, en médecine notamment pour véhiculer du sang ou d'autres liquides administrés en perfusion, ...

Une pompe péristaltique se compose d'un bâti sur lequel est fixé un moteur dont l'axe entraîne en rotation une cage comportant une pluralité de galets, encore appelés rouleaux.

Ces rouleaux libres sur leur axe, écrasent successivement un tube déformable jusqu'à étanchéité.

L'alternance de la pression et du relâchement sur les parois du tube déformable crée une dépression et une aspiration de sorte qu'un fluide emprisonné entre les rouleaux dans le tube déformable est ainsi poussé le long de la longueur du tube.

Un fluide pompé à une extrémité ouverte du tube déformable, dite extrémité d'admission ou amont, est ainsi refoulé à l'autre extrémité ouverte du tube déformable, dite extrémité de refoulement ou aval.

Un principal avantage de cette pompe péristaltique est que le fluide ainsi déplacé, demeure intact durant son transfert puisqu'il n'est à aucun moment en contact avec les galets mais uniquement avec la paroi interne du tube déformable.

La pompe péristaltique constitue donc une solution de pompage particulièrement saine.

Classiquement, on distingue trois parties distinctes dans une pompe péristaltique, chacune ayant une fonction déterminée, l'ensemble de ces fonctions étant requis pour assurer le fonctionnement de la pompe.

Une première partie est constituée par le moteur de la pompe péristaltique, lequel comporte un axe, ou arbre moteur, monté tournant sur deux paliers espacés l'un de l'autre dans le corps de moteur.

Ce moteur exerce une fonction de motorisation.

La pompe péristaltique est également pourvue d'un ensemble de réducteurs assurant une fonction de "transmission/réduction" du couple moteur.

Enfin, et comme rappelé plus haut, un rotor à galets exerce une fonction de "pompage".

Le bon fonctionnement d'une pompe péristaltique requiert un alignement contrôlé et soigné de ces trois "fonctions".

En particulier, les deux paliers de la motorisation doivent précisément être alignés avec le palier formé par le rotor de la pompe.

Or, on constate qu'un tel alignement est généralement difficile à obtenir.

Pour surmonter cette difficulté, il est connu d'ajouter des pièces ou de réaliser un montage de la pompe permettant de compenser d'éventuels écarts d'alignement.

Ces pompes péristaltiques sont néanmoins plus longues et coûteuses à fabriquer.

Par ailleurs, on constate qu'une telle pompe de l'état de l'art est typiquement conçue pour l'application, ou les quelques applications bien définies, pour laquelle elle est envisagée, en présentant un rapport de réduction prédéterminé. Des pompes connues dans l'état de la technique sont décrites dans les documents JP 2012 233427 A, US 2016/017880 A1, US 2006/245964 A1 et US 5 941 696 A. Cependant, les documents JP 2012 233427 A et US 2016/017880 A1 ne divulguent pas que la pompe comporte un dispositif à entraînement direct pour entrainer les rouleaux de sorte que la pompe péristaltique est configurée pour offrir, avec le même ensemble de rouleaux, au moins deux rapports de réduction différents. Les documents US 2006/245964 A1 et US 5 941 696 A ne divulguent pas que la pompe comporte un dispositif à entraînement par engrenage ou par friction pour entrainer les rouleaux de sorte que la pompe péristaltique est configurée pour offrir, avec le même ensemble de rouleaux, au moins deux rapports de réduction différents.

Pour des opérations distinctes, il peut donc être nécessaire à l'opérateur de disposer de pompes péristaltiques présentant des rapports de réduction différents afin de mener à bien celles-ci.

La gestion de ces pompes pose un problème de coût et de stockage.

Il existe donc un besoin pressant pour une pompe péristaltique, dont la conception originale permette de surmonter les inconvénients de l'art antérieur exposés ci-dessus.

### Objet de l'invention

La présente invention vise à pallier les inconvénients de l'art antérieur en proposant une pompe péristaltique, simple dans sa conception et dans son mode opératoire, proposant des rapports de réduction différents pour assurer une plus grande polyvalence d'usage.

Un autre objet de la présente invention est une telle pompe péristaltique particulièrement économique et pouvant être produite en grande série.

Encore un objet de la présente invention est une telle pompe permettant de s'affranchir d'un alignement précis entre la motorisation et le rotor.

La présente invention vise également un sous-ensemble pré-assemblé comportant une telle pompe péristaltique et un tube déformable. Exposé de l'invention

A cet effet, l'invention concerne une pompe péristaltique destinée à fonctionner avec un tube déformable, cette pompe péristaltique comprenant une portée comportant une face intérieure, un dispositif d'entrainement pour entrainer des galets en rotation de manière à comprimer ledit tube en au moins un point de la face intérieure de ladite portée, ce dispositif d'entrainement étant un dispositif à entraînement direct. Selon l'invention,
- ladite pompe péristaltique comprend un rouleau central, positionné entre lesdits galets et en contact avec ces derniers, ledit rouleau central formant un point d'appui central pour le renvoi des efforts s'appliquant sur ledit au moins un galet comprimant ledit tube déformable contre ladite face intérieure, ledit rouleau central ayant un axe longitudinal,
- ladite pompe péristaltique comprend un élément de support de roues dentées, lequel est percé en son centre et comporte des picots sur au moins une de ses faces pour supporter des roues dentées périphériques, une roue dentée centrale coopérant avec lesdites roues dentées périphériques pour entraîner ces dernières, l'ensemble formant un dispositif d'entrainement à engrenage pour entrainer lesdits galets en rotation de manière à comprimer ledit tube en au moins un point de la face intérieure de ladite portée, et/ou
- ledit rouleau central comporte un orifice s'étendant le long de son axe longitudinal et débouchant sur au moins un des bords latéraux dudit rouleau, ledit orifice présentant une empreinte femelle configurée pour être reliée à l'arbre d'un moteur pour assurer son entraînement en rotation, et donc l'entrainement en rotation desdits galets, cet entrainement en rotation desdits galets étant dit entrainement à friction, et
- ladite pompe péristaltique est ainsi configurée pour offrir avec le même ensemble de galets, au moins deux rapports de réduction différents lorsqu'elle comporte deux desdits dispositifs d'entraînement des galets, et au moins trois rapports de réduction différents, lorsqu'elle comporte les trois dispositifs d'entrainement des galets.

De manière avantageuse, une telle pompe péristaltique autorise un large panel d'applications grâce à ses différents rapports de réduction.

Elle est donc polyvalente, économique et particulièrement simple à mettre en œuvre.

Présentant une cage formée par deux séparateurs, elle est réversible par rapport à l'arbre d'un moteur, ou couple moteur, pour présenter des rapports de réduction différents.

De manière avantageuse, une seule et même pompe péristaltique offre ainsi plusieurs modes d'entrainement de ses galets en rotation, en présentant jusqu'à quatre modes d'entrainement :
- entrainement direct,
- entrainement par engrenage,
- entrainement par friction, et
- entrainement hybride.

Par ailleurs, et de manière avantageuse, la conception originale du rotor de cette pompe péristaltique et la liberté mise en place au niveau de celui-ci, notamment au niveau des moyeux des galets, permet de s'affranchir d'un alignement précis entre l'axe moteur et le rotor.

De préférence, ce rouleau central est coincé entre lesdits galets.

Selon un mode de réalisation de cette pompe péristaltique, ladite pompe péristaltique comprenant un dispositif d'entrainement à engrenage des galets et ledit rouleau central comportant un orifice s'étendant le long de son axe longitudinal et débouchant sur au moins un de ses bords latéraux, ladite roue dentée centrale est amovible pour permettre l'entrainement direct du seul rouleau central par l'arbre d'un moteur de manière à entrainer en rotation lesdits galets par friction, ladite pompe péristaltique offrant ainsi un troisième rapport de réduction différent.

Selon un autre mode de réalisation de cette pompe péristaltique, elle comporte un dispositif d'entrainement à engrenage des galets, un bord latéral, ou extrémité, dudit rouleau central est inséré dans le trou central dudit élément de support de roues dentées pour assurer le support dudit rouleau central.

Selon encore un autre mode de réalisation de cette pompe péristaltique, comportant un dispositif d'entrainement à engrenage des galets et ledit élément de support de roues dentées comportant des picots pour supporter lesdits galets et formant ainsi un séparateur, cette pompe péristaltique comporte un seul séparateur et est dite à mono séparateur, le trou central de ce séparateur déterminant une empreinte femelle complémentaire de l'empreinte mâle de l'arbre d'un moteur pour leur assemblage par emboitement complémentaire de manière à permettre l'entrainement direct desdits galets en rotation.

De préférence, ce rouleau central est configuré pour assurer son maintien en position entre lesdits galets.

A titre d'exemple, ce rouleau central ayant une dimension longitudinale supérieure à celle des galets, chacun de ses bords latéraux, ou extrémités, présente une forme évasée ou un bossage pour empêcher un déplacement dudit rouleau central le long de l'axe principal autour duquel lesdits galets sont entrainés en rotation par ledit dispositif d'entraînement à engrenage.

Alternativement, ledit élément de support de roues dentées comportant également des picots pour supporter lesdits galets et formant ainsi un premier séparateur, cette pompe péristaltique comprend un second séparateur percé en son centre et comportant sur au moins une de ses faces des picots, lesdits premier et second séparateurs définissant une cage pour recevoir et supporter au moins lesdits galets et le rouleau central, ledit second séparateur comportant un trou central supportant un pignon destiné à être entrainé directement par un arbre d'un moteur pour entrainer en rotation lesdits galets, ou ce trou central dudit second séparateur définissant une empreinte femelle complémentaire de l'empreinte mâle de l'arbre d'un moteur pour leur assemblage par emboitement complémentaire de manière à permettre l'entrainement direct en rotation desdits galets. Cette empreinte femelle est par exemple choisie dans le groupe comprenant carrée, hexagonale, cannelée, cylindrique avec un méplat, ...

A titre purement illustratif, ce pignon, ou roue à denture extérieure, est assemblé au second séparateur par clipsage, ou encore déformation élastique de ce dernier, dans le trou central de ce séparateur.

De préférence, cette pompe péristaltique comporte une roue à denture extérieure, ou pignon, supportée par un séparateur distinct dudit élément de support de roues dentées, un élément d'assemblage formant saillie de la face opposée de cette roue à denture extérieure à celle qui est destinée à être orientée vers le moteur, ledit élément d'assemblage étant configuré pour assurer l'assemblage de ladite roue à denture extérieure et dudit rouleau central, ou une ouverture centrale configurée pour loger une extrémité dudit rouleau central et permettre son assemblage avec ledit rouleau central, ladite pompe péristaltique comprenant de plus une pièce individuelle dont la périphérie ou surface externe définie une empreinte telle que carrée ou hexagonale, destinée à coopérer avec un orifice de forme complémentaire d'un séparateur de ladite pompe péristaltique, ladite pièce individuelle ayant un orifice central configurée pour permettre le passage de l'extrémité dudit rouleau central.

Selon encore un autre mode de réalisation de cette pompe péristaltique, elle comporte au moins un séparateur percé en son centre et comprenant au moins six picots.
Ces picots peuvent être placés sur une même face du séparateur ou répartis entre des faces opposées de ce séparateur.

A titre d'exemple purement illustratif, cette pompe péristaltique comprenant n galets, ledit élément de support de roues dentées comportant des picots pour supporter lesdits galets et formant ainsi un séparateur, ledit ou au moins un desdits séparateurs comprend deux faces opposées, au moins une desdites faces recevant au moins deux ensembles de n picots, les n picots d'un premier ensemble étant répartis sur un cercle de diamètre D et les n picots d'un autre ensemble étant répartis sur un cercle de diamètre G pour définir deux rapports de réduction distincts de ladite pompe péristaltique avec des galets correspondant.

Bien entendu, ces deux ensembles de picots pourraient être prévus sur une même face de ce séparateur.

Ce séparateur peut être un disque percé en son centre mais il pourrait prendre toute autre forme adaptée telle que carrée, rectangulaire, triangulaire, ...

Alternativement, ladite pompe comprenant n galets, ledit élément de support de roues dentées comportant des picots pour supporter lesdits galets et formant ainsi un séparateur, ledit ou au moins un desdits séparateurs comprend au moins deux ensembles de n trous répartis sur des cercles correspondants de diamètres différents et un seul ensemble de n aiguilles pour former avec chaque ensemble de trous des picots pour supporter des galets correspondants, lesdits ensembles de n trous définissant des rapports de réduction distincts de ladite pompe péristaltique.

Selon un autre mode de réalisation de cette pompe péristaltique, le rotor de cette pompe comporte entre trois (3) et cinq (5) galets.

Selon encore un autre mode de réalisation de cette pompe péristaltique, elle comporte un seul séparateur, ladite pompe étant dite à mono séparateur.
Un tel mode de réalisation autorise avantageusement une simplification du montage de la pompe péristaltique tout en diminuant son coût.

Selon encore un autre mode de réalisation de cette pompe péristaltique, elle est configurée de sorte que cet entraînement secondaire, dit à friction, desdits galets par ledit rouleau central vient s'ajouter à l'entraînement par engrenage desdits galets en rotation, l'entrainement ainsi formé étant dit hybride.

De préférence, cette pompe péristaltique comportant un dispositif d'entrainement à engrenage des galets et ledit rouleau central comportant un orifice s'étendant le long de son axe longitudinal et débouchant sur au moins un de ses bords latéraux, ladite roue dentée centrale comporte un trou placé en regard de l'orifice dudit rouleau central, le trou de ladite roue dentée et l'orifice dudit rouleau ayant une même empreinte femelle complémentaire de l'empreinte mâle de l'arbre d'un moteur pour leur assemblage par emboitement complémentaire de manière à permettre l'entrainement en rotation desdits galets et dudit rouleau central.

Alternativement, ladite pompe péristaltique comportant un dispositif d'entrainement à engrenage des galets et ledit rouleau central comportant un orifice s'étendant le long de son axe longitudinal et débouchant sur au moins un de ses bords latéraux, ladite roue dentée centrale comporte un élément d'assemblage formant saillie de sa face opposée à celle qui est destinée à être orientée vers le moteur, ledit élément d'assemblage étant configuré pour assurer l'assemblage de cette roue dentée centrale et dudit rouleau central.

Selon encore un autre mode de réalisation de cette pompe péristaltique, et selon un mode d'entrainement dit hybride de ladite pompe péristaltique, ce rouleau central est relié à l'arbre moteur pour assurer son entraînement en rotation, et donc celui desdits galets avec lesquels il est en contact, cet entraînement secondaire venant s'ajouter à l'entraînement par engrenage ou direct desdits galets en rotation.
Un tel mode de réalisation permet également avantageusement d'empêcher un éventuel phénomène de torsion des galets, lorsqu'ils sont entrainés en rotation par le rotor et qu'au moins un de ces galets comprime le tube contre la face intérieure de la portée de la pompe péristaltique.

A titre illustratif, le dispositif d'entraînement étant à engrenage et comportant un train épicycloïdal, le pignon planétaire comporte
- un élément d'assemblage formant saillie de sa face opposée à celle destinée à être orientée vers le moteur, ledit élément d'assemblage étant configuré pour assurer l'assemblage dudit pignon planétaire et dudit rouleau central, ou
- présente une ouverture centrale configurée pour recevoir une extrémité dudit rouleau central et permettre son assemblage avec ledit rouleau central.

Alternativement, ledit dispositif d'entraînement étant à entrainement direct, cette pompe péristaltique comporte une roue à denture extérieure, un élément d'assemblage formant saillie de sa face opposée à celle destinée à être orientée vers le moteur, ledit élément d'assemblage étant configuré pour assurer l'assemblage de ladite roue et dudit rouleau central, ou comporte une roue à denture extérieure présentant une ouverture centrale configurée pour loger une extrémité dudit rouleau central et permettre son assemblage avec ledit rouleau central, ladite pompe péristaltique comprenant de plus une pièce individuelle dont la périphérie ou surface externe définie une empreinte telle que carrée ou hexagonale, destinée à coopérer avec un orifice de forme complémentaire d'un séparateur de ladite pompe péristaltique, ladite pièce individuelle ayant un orifice central configurée pour permettre le passage de l'extrémité dudit rouleau central.

Selon encore un autre mode de réalisation de cette pompe péristaltique, ledit élément d'assemblage formant saillie est configuré pour assurer son assemblage par clipsage, ou encore déformation élastique de ce dernier, dans un évidement de l'extrémité dudit rouleau central.

Alternativement, l'ouverture dudit pignon planétaire ou de ladite roue à denture extérieure ayant une forme oblongue, une extrémité dudit rouleau central présente une face d'assemblage de forme complémentaire pour assurer un assemblage par emboitement dudit rouleau central dans ledit pignon planétaire ou ladite roue.

Selon encore un autre mode de réalisation de cette pompe péristaltique, les pièces constitutives de ladite pompe sont en matière plastique, le corps de la pompe péristaltique, encore appelé boitier, étant formé de deux demi-boitiers assemblés entre eux, lesdits demi-boitiers étant identiques.

De manière avantageuse, les pièces constitutives de ladite pompe sont en matière plastique et sont identiques pour les pièces communes auxdites pompes à entraînement à engrenage et à entraînement direct, c'est-à-dire pour les pièces communes aux deux pompes péristaltiques couvertes par la présente invention.

Selon encore un autre mode de réalisation de cette pompe péristaltique, comprenant au moins un rotor, ladite pompe péristaltique comporte un moteur électrique entrainant ledit ou lesdits rotors en rotation, ce moteur électrique étant choisi parmi un moteur pas à pas, un moteur à courant continu ou un moteur à courant alternatif, éventuellement avec réducteurs épicycloïdaux.

Selon encore un autre mode de réalisation de cette pompe péristaltique, elle comprend un boitier comportant une première partie de boitier et une seconde partie de boitier, ladite première partie de boitier comprend un trou pour le passage de l'arbre moteur, une face intérieure et une face extérieure, une partie de ladite face extérieure de ladite première partie de boitier définissant au niveau dudit trou, un logement ou support pour loger une extrémité entièrement ouverte du corps de moteur, et la pompe péristaltique comprenant au moins un moyen de fixation de ce corps de moteur dans ce logement ou support. Ainsi, le moteur comporte un corps de moteur dans lequel sont reçus un palier avant et un palier arrière, un arbre monté tournant sur ces deux paliers, cet arbre formant saillie d'une extrémité avant du corps de moteur. Cette extrémité avant du corps de moteur est ouverte.

De manière avantageuse, la motorisation de la pompe péristaltique peut dont être fixée directement sur le corps de pompe assurant simplification et conférant un aspect économique à cette pompe.

De préférence, ce support forme saillie de ladite face extérieure de la première partie de boitier en étant centré sur ce trou.

De manière avantageuse, le corps de moteur étant tubulaire, ce support forme une collerette ou deux lèvres annulaires concentriques pour recevoir l'extrémité ouverte du corps de moteur.
Alternativement, le support forme une portion tubulaire dans laquelle est destinée à être reçu ledit corps de pompe.

A titre d'exemple, ledit moyen de fixation est constitué par des trous filetés pour recevoir des fixations du corps de moteur.

La présente invention concerne également un sous-ensemble pré-assemblé comprenant une pompe péristaltique telle que décrite précédemment et un tube déformable pour pompe péristaltique.

La présente invention concerne encore un tel sous-ensemble pré-assemblé comprenant au moins deux jeux de galets différents pour permettre de changer les rapports de réduction de ladite pompe péristaltique.

### Brève description des dessins

D'autres avantages, buts et caractéristiques particulières de la présente invention ressortiront de la description qui va suivre, faite, dans un but explicatif et nullement limitatif, en regard des dessins annexés, dans lesquels :
Fig. 1
   [Fig. 1] est une vue éclatée d'une pompe péristaltique selon un premier mode de réalisation de la présente invention, ladite pompe comprenant un dispositif d'entrainement à engrenage du rotor ;
Fig. 2
   [Fig. 2] est une vue en coupe transversale de la pompe péristaltique de la Fig. 1 montrant l'agencement des galets et du rouleau central ;
Fig. 3
   [Fig. 3] est une vue éclatée d'une pompe péristaltique selon un deuxième mode de réalisation de la présente invention, ladite pompe comprenant un dispositif à entrainement direct du rotor ;
Fig. 4
   [Fig. 4] est une vue en coupe transversale de la pompe péristaltique de la Fig. 3 montrant l'agencement des galets et du rouleau central ;
Fig. 5
   [Fig. 5] est une représentation schématique du séparateur de la pompe péristaltique illustrée à la Fig. 3 ;
**Fig. 6**
   [Fig. 6] est une vue de la face arrière, destinée à être dirigée vers la motorisation de la pompe, du séparateur illustré à la Fig. 5 ;
**Fig. 7**
   [Fig. 7] est une représentation schématique et éclatée d'une pompe péristaltique selon un troisième mode de réalisation de la présente invention, ladite pompe étant dite à entrainement hybride ;
**Fig. 8**
   [Fig. 8] est une représentation schématique du rouleau central, de la roue percée et de la bague de la pompe péristaltique illustrée à la Fig. 7 ;
**Fig. 9**
   [Fig. 9] est une représentation schématique d'une pompe péristaltique selon un autre mode de réalisation de la présente invention, ladite pompe comprenant un dispositif d'entrainement à engrenage et un dispositif d'entrainement direct des galets, les galets étant ici entrainés directement en rotation ;
**Fig. 10**
   [Fig. 10] montre la pompe péristaltique illustrée à la Fig. 9 dans laquelle l'entrainement en rotation des galets est assuré par le seul dispositif d'entrainement à engrenage de cette pompe ;
Fig. 11
   [Fig. 11] montre la pompe péristaltique illustrée à la Fig. 9 dans laquelle l'entrainement en rotation des galets est assuré par un entrainement par friction, la roue dentée centrale du dispositif d'entrainement à engrenage ayant été retiré ;
Fig. 12
   [Fig. 12] montre la pompe péristaltique illustrée à la Fig. 9 dans laquelle l'entrainement en rotation des galets est assuré par un entrainement de type hybride, combinant l'entrainement par friction et l'entrainement par engrenage du rotor ;

### Description des modes de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Tout d'abord, on note que les figures ne sont pas à l'échelle.

Les Figures 1 et 2 illustrent de manière schématique une pompe péristaltique 10 selon un premier mode de réalisation de la présente invention.

Cette pompe péristaltique 10 qui comporte un dispositif d'entrainement du rotor à engrenage est dite à mono-séparateur, c'est-à-dire qu'elle comporte un seul séparateur.

Elle comprend un boitier 11 qui est formée par deux parties de corps de boîtier identiques et assemblées entre elles en déterminant un espace pour y recevoir une portée 12. Ces parties de corps de boitier 11 sont ici obtenues par moulage d'une matière plastique.

Elle comprend également un tube corps de pompe (non représenté) pour le transport d'un liquide. Ce tube corps de pompe est réalisé dans un matériau élastomèrique.

La pompe péristaltique 10 comporte un rotor portant trois galets 13 libres en rotation, le rotor étant entraîné en rotation par le dispositif d'entraînement à engrenage comprenant ici un moteur à réducteur épicycloïdal 18. Les galets 13 portés par des picots 14 du séparateur 15, sont régulièrement répartis à la périphérie du rotor, chaque galet 13 étant ainsi espacé angulairement de son voisin d'un angle de 120°.

La face intérieure de la portée 12 forme un support contre lequel le tube corps de pompe est écrasé par les galets pour garantir l'étanchéité de ce tube et assurer le déplacement du liquide reçu dans celui-ci.

Cette pompe péristaltique 10 comporte de plus un rouleau 16 central, positionné entre les galets 13 et en contact avec ces derniers, ce rouleau central formant un point d'appui central pour le renvoi des efforts s'appliquant sur ledit au moins un galet 13 comprimant ledit tube déformable contre ladite face intérieure à chaque instant.

Les extrémités de ce rouleau 16 central comportent des bossages 17 pour son maintien en position et auto-centrage sur les galets 13.

L'ensemble des pièces de cette pompe péristaltique, à l'exception de sa motorisation, est réalisé en matière plastique. Cette pompe péristaltique est donc particulièrement économique tout en étant particulièrement fiable.

Les Figures 3 et 4 illustrent de manière schématique une pompe péristaltique 20 selon un second mode de réalisation de la présente invention.

Les éléments de la pompe péristaltique 20 illustrée aux Figures 3 et 4 portant les mêmes références que ceux de la pompe péristaltique 10 illustrée aux Figures 1 et 2 représentent les mêmes objets, lesquels ne seront pas décrits de nouveau ci-après.

Cette pompe péristaltique 20 dite à mono-séparateur diffère de celle représentée aux Figures 1 et 2 en ce qu'elle comporte un dispositif à entraînement direct.

Les Figures 7 et 8 montrent une vue éclatée d'une pompe péristaltique 30 selon un troisième mode de réalisation, cette pompe péristaltique 30 étant dite à entraînement hybride.

Les éléments de la pompe péristaltique 30 illustrée aux Figures 7 et 8 portant les mêmes références que ceux de la pompe péristaltique 10 illustrée aux Figures 1 et 2 représentent les mêmes objets, lesquels ne seront pas décrits de nouveau ci-après.

En plus d'un entraînement principal des galets 13 assuré par le dispositif à entraînement direct de la pompe péristaltique, un entrainement secondaire des galets est réalisé en liant l'axe moteur à une extrémité du rouleau central 16.

Pour cela, la pompe péristaltique 30 comporte une roue 31 à denture extérieure, celle-ci comportant une ouverture centrale oblongue pour recevoir une extrémité de forme complémentaire du rouleau central 16 et permettre son assemblage avec celui-ci.

La pompe péristaltique 30 comprend de plus une bague 32 dont la périphérie ou surface externe définie une empreinte ici hexagonale, destinée à coopérer avec un orifice de forme complémentaire placé dans le séparateur 15 de la pompe péristaltique, cette bague 32 ayant un orifice central configuré pour permettre le passage de l'extrémité du rouleau central 16.

L'extrémité de l'arbre moteur est directement introduit dans une ouverture longitudinale du rouleau central débouchant à la pointe 33 de l'extrémité de rouleau pour lier cet arbre moteur et le rouleau central 16.

Non seulement le rouleau central 16 est immobilisé axialement par sa liaison à l'arbre moteur mais l'entrainement de ce rouleau central 16 par l'arbre moteur génère un entrainement supplémentaire par friction des galets 13 en contact avec ce rouleau central.

On constate que ce double entrainement des galets 13 empêche tout éventuelle torsion de ces derniers durant le fonctionnement de la pompe péristaltique 30.

Les Figures 9 à 12 montrent les différents modes d'entrainement d'une pompe péristaltique 40 selon un autre mode de réalisation de la présente invention.

Cette seule et même pompe péristaltique 40 offre avantageusement plusieurs rapports de réduction, en présentant jusqu'à quatre modes d'entrainement :
- entrainement direct (Fig. 9) : rapport de réduction égal à 1,
- entrainement par engrenage (Fig. 10) : rapport de réduction ici égal à 7,
- entrainement par friction (Fig. 11) : rapport de réduction ici égal à 8, et
- entrainement hybride (Fig. 12) : rapport de réduction ici égal à 7.

Le corps de cette pompe péristaltique 40 est formé de deux demi-boitiers identiques en matière plastique qui sont assemblés entre eux. Chacun de ces demi-boitiers présente ainsi un orifice central pour l'insertion de l'arbre d'un moteur 41.

La plupart des pièces de cette pompe péristaltique 40 sont également réalisées en matière plastique rendant le coût de production de cette pompe très économique.

Elle comporte deux séparateurs 42, 43 supportant ses galets 44 et son rouleau central 16.

De manière avantageuse, les séparateurs 42, 43 sont également identiques et comportent sur une face de leurs faces opposées des picots pour supporter les roues dentées périphériques du dispositif d'entrainement à engrenage.

De plus, cette pompe péristaltique comprenant trois galets 44, chaque séparateur 42, 43 comprend deux ensembles de trois (3) trous répartis sur des cercles correspondants de diamètres différents et un jeu de trois (3) aiguilles 45 pour former avec chaque ensemble de trous, des supports pour supporter des galets 44 correspondants.

En changeant ces seuls galets 44 ayant un premier diamètre D avec d'autres galets présentant un second diamètre D', la présente pompe péristaltique offre de nouveaux rapports de réduction pour comprimer le tube 46 en au moins un point de la face intérieure de la portée de cette pompe péristaltique 40.

Un séparateur 42 supporte un pignon 47 pour assurer l'entrainement direct des galets en rotation. Alternativement, le trou central de ce séparateur 42 pourrait comporter une empreinte femelle complémentaire de l'empreinte mâle de l'arbre du moteur 41 pour leur assemblage par emboitement complémentaire de manière à permettre l'entrainement direct desdits galets 44 en rotation.

## Revendications

1. Pompe péristaltique destinée à fonctionner avec un tube déformable, ladite pompe péristaltique comprenant une portée (12) comportant une face intérieure, un dispositif d'entrainement entrainant des galets (13) en rotation de manière à comprimer ledit tube en au moins un point de la face intérieure de ladite portée (12), ce dispositif d'entrainement étant un dispositif à entraînement direct,
- ladite pompe péristaltique comprenant un rouleau central (16), positionné entre lesdits galets (13) et en contact avec ces derniers, ledit rouleau central (16) formant un point d'appui central pour le renvoi des efforts s'appliquant sur ledit au moins un galet comprimant ledit tube déformable contre ladite face intérieure, ledit rouleau central (16) ayant un axe longitudinal,
- ladite pompe péristaltique comprenant un élément de support de roues dentées, lequel est percé en son centre et comporte des picots sur au moins une de ses faces pour supporter des roues dentées périphériques, une roue dentée centrale coopérant avec lesdites roues dentées périphériques pour entraîner ces dernières, l'ensemble formant un dispositif d'entrainement à engrenage pour entrainer lesdits galets (13) en rotation de manière à comprimer ledit tube en au moins un point de la face intérieure de ladite portée (12), et/ou
- ledit rouleau central (16) comportant un orifice s'étendant le long de son axe longitudinal et débouchant sur au moins un des bords latéraux dudit rouleau, ledit orifice présentant une empreinte femelle configurée pour être reliée à l'arbre d'un moteur pour assurer son entraînement en rotation, et donc l'entrainement en rotation desdits galets (13), cet entrainement en rotation desdits galets (13) étant dit entrainement à friction, et
- ladite pompe péristaltique étant ainsi configurée pour offrir avec le même ensemble de galets, au moins deux rapports de réduction différents lorsqu'elle comporte deux desdits dispositifs d'entraînement des galets (13), et au moins trois rapports de réduction différents, lorsqu'elle comporte les trois dispositifs d'entrainement des galets (13).

2. Pompe péristaltique selon la revendication 1, ladite pompe péristaltique comprenant un dispositif d'entrainement à engrenage des galets (13) et ledit rouleau central (16) comportant un orifice s'étendant le long de son axe longitudinal et débouchant sur au moins un de ses bords latéraux, ladite roue dentée centrale est amovible pour permettre l'entrainement direct du seul rouleau central (16) par l'arbre d'un moteur de manière à entrainer en rotation lesdits galets (13) par friction, ladite pompe péristaltique offrant ainsi un troisième rapport de réduction différent.

3. Pompe péristaltique selon la revendication 1 ou 2, ladite pompe péristaltique comportant un dispositif d'entrainement à engrenage des galets (13), un bord latéral, ou extrémité, dudit rouleau central (16) est inséré dans le trou central dudit élément de support de roues dentées pour assurer le support dudit rouleau central (16).

4. Pompe péristaltique selon l'une quelconque des revendications 1 à 3, ladite pompe péristaltique comportant un dispositif d'entrainement à engrenage des galets (13) et ledit élément de support de roues dentées comportant des picots pour supporter lesdits galets (13) et formant ainsi un séparateur, ladite pompe péristaltique comporte un seul séparateur et est dite à mono séparateur (15), le trou central de ce séparateur déterminant une empreinte femelle complémentaire de l'empreinte mâle de l'arbre d'un moteur pour leur assemblage par emboitement complémentaire de manière à permettre l'entrainement direct desdits galets (13) en rotation.

5. Pompe péristaltique selon la revendication 4, ledit rouleau central (16) étant configuré pour assurer son maintien en position entre lesdits galets (13).

6. Pompe péristaltique selon la revendication 5, ledit rouleau central (16) ayant une dimension longitudinale supérieure à celle des galets (13), chacun de ses bords latéraux, ou extrémités, présente une forme évasée ou un bossage (17) pour empêcher un déplacement dudit rouleau central (16) le long de l'axe principal autour duquel lesdits galets (13) sont entrainés en rotation par ledit dispositif d'entraînement à engrenage.

7. Pompe péristaltique selon l'une quelconque des revendications 1 à 3, ledit élément de support de roues dentées comportant également des picots pour supporter lesdits galets et formant ainsi un premier séparateur, elle comprend un second séparateur percé en son centre et comportant sur au moins une de ses faces des picots, lesdits premier et second séparateurs définissant une cage pour recevoir et supporter au moins lesdits galets (13) et le rouleau central (16), ledit second séparateur comportant un trou central supportant un pignon destiné à être entrainé directement par un arbre d'un moteur pour entrainer en rotation lesdits galets (13), ou ce trou central dudit second séparateur définissant une empreinte femelle complémentaire de l'empreinte mâle de l'arbre d'un moteur pour leur assemblage par emboitement complémentaire de manière à permettre l'entrainement direct en rotation desdits galets (13).

8. Pompe péristaltique selon l'une quelconque des revendications 1 à 7, ladite pompe comprenant n galets (13), ledit élément de support de roues dentées comportant des picots pour supporter lesdits galets (13) et formant ainsi un séparateur, ledit ou au moins un desdits séparateurs (15) comprend deux faces opposées, au moins une desdites faces recevant au moins deux ensembles de n picots (14), les n picots (14) d'un premier ensemble étant répartis sur un cercle de diamètre D et les n picots (14) d'un autre ensemble étant répartis sur un cercle de diamètre G pour définir deux rapports de réduction distincts de ladite pompe péristaltique avec des galets correspondant.

9. Pompe péristaltique selon l'une quelconque des revendications 1 à 7, ladite pompe comprenant n galets (13), ledit élément de support de roues dentées comportant des picots pour supporter lesdits galets (13) et formant ainsi un séparateur, ledit ou au moins un desdits séparateurs (15) comprend au moins deux ensembles de n trous répartis sur des cercles correspondants de diamètres différents et un seul ensemble de n aiguilles pour former avec chaque ensemble de trous des picots pour supporter des galets correspondants, lesdits ensembles de n trous définissant des rapports de réduction distincts de ladite pompe péristaltique.

10. Pompe péristaltique selon l'une quelconque des revendications 1 à 9, ladite pompe péristaltique étant configurée de sorte que l'entrainement à friction desdits galets (13) par ledit rouleau central (16) vient s'ajouter à l'entraînement par engrenage desdits galets en rotation (13), l'entrainement ainsi formé étant dit hybride.

11. Pompe péristaltique selon la revendication 10, ladite pompe péristaltique comportant un dispositif d'entrainement à engrenage des galets (13) et ledit rouleau central (16) comportant un orifice s'étendant le long de son axe longitudinal et débouchant sur au moins un de ses bords latéraux, ladite roue dentée centrale comporte un trou placé en regard de l'orifice dudit rouleau central, le trou de ladite roue dentée et l'orifice dudit rouleau ayant une même empreinte femelle complémentaire de l'empreinte mâle de l'arbre d'un moteur pour leur assemblage par emboitement complémentaire de manière à permettre l'entrainement en rotation desdits galets (13) et dudit rouleau central (16).

12. Pompe péristaltique selon la revendication 10, ladite pompe péristaltique comportant un dispositif d'entrainement à engrenage des galets (13) et ledit rouleau central (16) comportant un orifice s'étendant le long de son axe longitudinal et débouchant sur au moins un de ses bords latéraux, ladite roue dentée centrale comporte un élément d'assemblage formant saillie de sa face opposée à celle qui est destinée à être orientée vers le moteur, ledit élément d'assemblage étant configuré pour assurer l'assemblage de cette roue dentée centrale et dudit rouleau central (16).

13. Pompe péristaltique selon la revendication 7 ou selon la revendication 7 et la revendication 8 ou 9, ladite pompe péristaltique comportant une roue à denture extérieure supportée par un séparateur distinct dudit élément de support de roues dentées, un élément d'assemblage formant saillie de la face opposée de cette roue à denture extérieure à celle qui est destinée à être orientée vers le moteur, ledit élément d'assemblage étant configuré pour assurer l'assemblage de ladite roue à denture extérieure et dudit rouleau central (16), ou une ouverture centrale configurée pour loger une extrémité dudit rouleau central (16) et permettre son assemblage avec ledit rouleau central (16), ladite pompe péristaltique comprenant de plus une pièce individuelle dont la périphérie ou surface externe définie une empreinte telle que carrée ou hexagonale, destinée à coopérer avec un orifice de forme complémentaire d'un séparateur (15) de ladite pompe péristaltique, ladite pièce individuelle ayant un orifice central configurée pour permettre le passage de l'extrémité dudit rouleau central (16).

14. Pompe péristaltique selon l'une quelconque des revendications précédentes, les pièces constitutives de ladite pompe étant en matière plastique, le corps de la pompe péristaltique, encore appelé boitier, étant formé de deux demi-boitiers assemblés entre eux, lesdits demi-boitiers étant identiques.

15. Sous-ensemble pré-assemblé comprenant une pompe péristaltique selon la revendication 1 à 14 et un tube déformable pour pompe péristaltique.

## Patentansprüche

1. Peristaltikpumpe, welche dazu vorgesehen ist, mit einem verformbaren Schlauch zusammenzuwirken, wobei die Peristaltikpumpe einen Träger (12) umfasst, welcher eine innere Fläche umfasst, wobei eine Antriebsvorrichtung Rollen (13) in Rotation derart antreibt, dass der Schlauch an wenigstens einem Punkt der inneren Fläche des Trägers (12) komprimiert wird, wobei die Antriebsvorrichtung eine direkte Antriebsvorrichtung ist,
- wobei die Peristaltikpumpe eine zentrale Walze (16) umfasst, welche zwischen den Rollen (13) positioniert und mit letzteren in Kontakt ist, wobei die zentrale Walze (16) einen zentralen Angriffspunkt für die Übertragung von Kräften bildet, welche auf die wenigstens eine Rolle wirken, welche den verformbaren Schlauch gegen die innere Fläche komprimiert, wobei die zentrale Walze (16) eine longitudinale Achse aufweist,
- wobei die Peristaltikpumpe ein Element zum Tragen von Zahnrädern umfasst, welches in seinem Zentrum durchbrochen ist und an wenigstens einer seiner Flächen Stifte umfasst, um umfängliche Zahnräder zu tragen, wobei ein zentrales Zahnrad mit den umfänglichen Zahnrädern zusammenwirkt, um letztere anzutreiben, wobei die Anordnung eine Getriebe-Antriebsvorrichtung bildet, um die Rollen (13) in Rotation derart anzutreiben, dass der Schlauch an wenigstens einem Punkt der inneren Fläche des Trägers (12) komprimiert wird, und/oder
- wobei die zentrale Walze (16) eine Öffnung umfasst, welche sich entlang ihrer longitudinalen Achse erstreckt und an wenigstens einem der lateralen Ränder der Walze mündet, wobei die Öffnung eine weibliche Vertiefung aufweist, welche dazu eingerichtet ist, mit der Welle eines Motors verbunden zu sein, um ihren Antrieb in Rotation sicherzustellen, und damit den Antrieb in Rotation der Rollen (13), wobei der Antrieb in Rotation der Rollen (13) als Reibantrieb bezeichnet ist, und
- wobei die Peristaltikpumpe somit dazu eingerichtet ist, mit derselben Anordnung von Rollen wenigstens zwei unterschiedliche Untersetzungsverhältnisse bereitzustellen, wenn sie zwei Vorrichtungen zum Antreiben der Rollen (13) umfasst, und wenigstens drei unterschiedliche Reduktionsverhältnisse, wenn sie die drei Vorrichtungen zum Antreiben der Rollen (13) umfasst.

2. Peristaltikpumpe nach Anspruch 1, wobei die Peristaltikpumpe eine Getriebe-Antriebsvorrichtung für die Rollen (13) umfasst und die zentrale Walze (16) eine Öffnung umfasst, welche sich entlang ihrer longitudinalen Achse erstreckt und an wenigstens einem ihrer lateralen Ränder mündet, wobei das zentrale Zahnrad bewegbar ist, um den direkten Antrieb der einzelnen zentralen Walze (16) durch die Welle eines Motors derart zu erlauben, dass die Rollen (13) durch Reibung in Rotation angetrieben werden, wobei die Peristaltikpumpe somit ein drittes unterschiedliches Untersetzungsverhältnis bereitstellt.

3. Peristaltikpumpe nach Anspruch 1 oder 2, wobei die Peristaltikpumpe eine Getriebe-Antriebsvorrichtung für die Rollen (13) umfasst, wobei ein lateraler Rand oder ein Ende der zentralen Walze (16) in das zentrale Loch des Trageelements der Zahnräder eingesetzt ist, um das Tragen der zentralen Walze (16) sicherzustellen.

4. Peristaltikpumpe nach einem der Ansprüche 1 bis 3, wobei die Peristaltikpumpe eine Getriebe-Antriebsvorrichtung für die Rollen (13) umfasst und das Trageelement der Zahnräder Stifte umfasst, um die Rollen (13) zu tragen, und somit einen Separator bildet, wobei die Peristaltikpumpe einen einzelnen Separator umfasst und als Einzelseparator (15) bezeichnet ist, wobei das zentrale Loch des Separators eine weibliche Vertiefung bestimmt, welche komplementär zu der männlichem Vertiefung der Welle eines Motors für ihre Montage durch komplementäre Verzahnung ist, um so den direkten Antrieb der Rollen (13) in Rotation zu ermöglichen.

5. Peristaltikpumpe nach Anspruch 4, wobei die zentrale Walze (16) dazu eingerichtet ist, ihr Halten in Position zwischen den Rollen (13) sicherzustellen.

6. Peristaltikpumpe nach Anspruch 5, wobei die zentrale Walze (16) eine longitudinale Abmessung aufweist, welche größer als diejenige der Rollen (13) ist, wobei jeder ihrer lateralen Ränder oder ihrer Enden eine ausgenommene Form oder einen Vorsprung (17) aufweist, um eine Verlagerung der zentralen Walze (16) entlang der Hauptachse zu verhindern, um welche die Rollen (13) in Rotation durch die Getriebe-Antriebsvorrichtung angetrieben werden.

7. Peristaltikpumpe nach einem der Ansprüche 1 bis 3, wobei das Trageelement der Zahnräder ferner Stifte zum Tragen der Rollen umfasst und somit einen ersten Separator bildet, wobei sie einen zweiten Separator umfasst, welcher in seinem Zentrum durchbrochen ist und an wenigstens einer seiner Flächen Stifte umfasst, wobei die ersten und zweiten Separatoren einen Käfig zum Aufnehmen und Tragen von wenigstens den Rollen (13) und der zentralen Walze (16) definieren, wobei der zweite Separator ein zentrales Loch umfasst, welches ein Ritzel trägt, welches dazu vorgesehen ist, direkt durch eine Welle eines Motors zum Antreiben in Rotation der Rollen (13) angetrieben zu werden, oder wobei das zentrale Loch des zweiten Separators eine weibliche Ausnehmung definiert, welche komplementär zu der männlichen Ausnehmung der Welle eines Motors für ihre Montage durch komplementäres Verzahnen ist, um so den direkten Antrieb in Rotation der Rollen (13) zu ermöglichen.

8. Peristaltikpumpe nach einem der Ansprüche 1 bis 7, wobei die Pumpe n Rollen (13) umfasst, wobei das Trageelement der Zahnräder Stifte zum Tragen der Rollen (13) umfasst und somit einen Separator bildet, wobei der oder wenigstens einer der Separatoren (15) zwei gegenüberliegende Flächen umfasst, wobei wenigstens eine der Flächen wenigstens zwei Anordnungen von n Ritzeln (14) aufnimmt, wobei die n Ritzel (14) einer ersten Anordnung auf einem Kreis mit Durchmesser D verteilt sind und die n Ritzel (14) einer anderen Anordnung auf einem Kreis mit Durchmesser G verteilt sind, um zwei verschiedene Untersetzungsverhältnisse der Peristaltikpumpe mit entsprechenden Rollen zu definieren.

9. Peristaltikpumpe nach einem der Ansprüche 1 bis 7, wobei die Pumpe n Rollen (13) umfasst, wobei das Trageelement der Zahnräder Stifte zum Tragen der Rollen (13) umfasst und somit einen Separator bildet, wobei der oder einer der Separatoren (15) wenigstens zwei Anordnungen von n Löchern umfasst, welche auf entsprechenden Kreisen mit unterschiedlichen Durchmessern verteilt sind, sowie eine einzelne Anordnung von n Nadeln zum Bilden mit jeder Anordnung von Löchern von Stiften zum Tragen der entsprechenden Rollen, wobei die Anordnungen von n Löchern unterschiedliche Untersetzungsverhältnisse der Peristaltikpumpe definieren.

10. Peristaltikpumpe nach einem der Ansprüche 1 bis 9, wobei die Peristaltikpumpe derart eingerichtet ist, dass der Reibantrieb der Rollen (13) durch die zentrale Walze (16) zu dem Getriebe-Antrieb der Rollen (13) in Rotation hinzukommt, wobei der somit gebildete Antrieb als hybrid bezeichnet ist.

11. Peristaltikpumpe nach Anspruch 10, wobei die Peristaltikpumpe eine Getriebe-Antriebsvorrichtung der Rollen (13) umfasst, und die zentrale Walze (16) eine Öffnung umfasst, welche sich entlang ihrer longitudinalen Achse erstreckt und an wenigstens einem ihrer lateralen Ränder mündet, wobei das zentrale Zahnrad ein Loch umfasst, welches gegenüber der Öffnung der zentralen Walze platziert ist, wobei das Loch des Zahnrads und die Öffnung der Walze eine gleiche weibliche Ausnehmung aufweisen, welche komplementär zu der männlichen Ausnehmung der Welle eines Motors für ihre Montage durch komplementäres Verzahnen ist, um so den Antrieb in Rotation der Rollen (13) und der zentralen Walze (16) zu ermöglichen.

12. Peristaltikpumpe nach Anspruch 10, wobei die Peristaltikpumpe eine Getriebe-Antriebsvorrichtung der Rollen (13) umfasst und die zentrale Walze (16) eine Öffnung umfasst, welche sich entlang ihrer longitudinalen Achse erstreckt und an wenigstens einem ihrer lateralen Ränder mündet, wobei das zentrale Zahnrad ein Montageelement umfasst, welches von seiner Fläche vorsteht, welche derjenigen gegenüberliegt, welche dazu vorgesehen ist, zu dem Motor hin orientiert zu sein, wobei das Montageelement dazu eingerichtet ist, die Montage dieses zentralen Zahnrads und der zentralen Walze (16) sicherzustellen.

13. Peristaltikpumpe nach Anspruch 7 oder nach Anspruch 7 und Anspruch 8 oder 9, wobei die Peristaltikpumpe ein externes Zahnrad umfasst, welches von einem Separator getragen ist, welcher verschieden von dem Trageelement der Zahnräder ist, wobei ein Montageelement von der Fläche dieses externen Zahnrads vorsteht, welche derjenigen gegenüberliegt, welche dazu vorgesehen ist, zu dem Motor hin orientiert zu sein, wobei das Montageelement dazu eingerichtet ist, die Montage des externen Zahnrads und der zentralen Walze (16) sicherzustellen, oder eine zentrale Öffnung, welche dazu eingerichtet ist, ein Ende der zentralen Walze (16) aufzunehmen und seine Montage mit der zentralen Walze (16) zu ermöglichen, wobei die Peristaltikpumpe ferner ein individuelles Stück umfasst, dessen Umfang oder externe Fläche eine Ausnehmung definiert, beispielsweise quadratisch oder hexagonal, welche dazu vorgesehen ist, mit einer Öffnung von komplementärer Form eines Separators (15) der Peristaltikpumpe zusammenzuwirken, wobei das individuelle Stück eine zentrale Öffnung aufweist, welche dazu eingerichtet ist, den Durchgang des Endes der zentralen Walze (16) zu ermöglichen.

14. Peristaltikpumpe nach einem der vorhergehenden Ansprüche, wobei die Bauteile, aus welchen die Pumpe besteht, aus Kunststoffmaterial bestehen, wobei der Körper der Peristaltikpumpe, auch als Gehäuse bezeichnet, aus zwei Halbgehäusen gebildet ist, welche miteinander verbunden sind, wobei die Halbgehäuse identisch sind.

15. Vormontierte Unteranordnung, umfassend eine Peristaltikpumpe nach dem Anspruch 1 bis 14 und einen durch die Peristaltikpumpe verformbaren Schlauch.

## Claims

1. A peristaltic pump intended to operate with a deformable tube, said peristaltic pump comprising a support surface (12) comprising an interior face, a drive device driving the rotation of rollers (13) so as to compress said tube at least at one point on the interior face of said support surface (12), this drive device being a direct-drive device,
- said peristaltic pump comprising a central roller (16), positioned between said rollers (13) and in contact therewith, said central roller (16) forming a central point of contact for relaying the load applied to said at least one roller compressing said deformable tube against said interior face, said central roller (16) having a longitudinal axis,
- said peristaltic pump comprising a gearwheel support element which is pierced at its center and comprises pins on at least one of its faces to support peripheral gearwheels, a central gearwheel engaging with said peripheral gearwheels so as to drive same, the assembly forming a geared drive device for driving the rotation of said rollers (13) so as to compress said tube at least at one point on the interior face of said support surface (12), and/or
- said central roller (16) comprising an orifice extending along its longitudinal axis and opening onto at least one of the lateral edges of said roller, said orifice having a female socket shape configured to be connected to the shaft of a motor for driving the rotation of said roller and, therefore, for driving the rotation of said rollers (13), this rotational driving of said rollers (13) being what is known as friction drive, and
- said peristaltic pump being thus configured to offer, using the same set of rollers (13), at least two different reduction ratios when it has two of said devices for driving the rollers (13), and at least three different reduction ratios when it comprises all three devices for driving the rollers (13).

2. The peristaltic pump according to claim 1, with said peristaltic pump comprising a device for the geared driving of the rollers (13) and with said central roller (16) comprising an orifice extending along its longitudinal axis and opening onto at least one of its lateral edges, said central gearwheel is removable so as to allow just the central roller (16) to be driven directly by the shaft of a motor so as to drive the rotation of said rollers (13) by friction, said peristaltic pump thus offering a third different geared-down reduction ratio.

3. The peristaltic pump according to claim 1 or 2, with said peristaltic pump comprising a device for the geared driving of the rollers (13), one lateral edge, or end, of said central roller (16) is inserted into the central hole in said gearwheel support element in order to support said central roller (16).

4. The peristaltic pump according to any one of the claims 1 to 3, with said peristaltic pump comprising a device for the geared driving of the rollers (13) and with said gearwheel support element comprising pins for supporting said rollers (13) and thus forming a separator, said peristaltic pump comprises a single separator and is said to be a single-separator pump, the central hole in this separator determining a female socket that complements the male end shape of the shaft of a motor so that these can be assembled by fitting the one into the other so as to allow direct rotational drive of said rollers (13).

5. The peristaltic pump according to claim 4, said central roller (16) being configured to maintain its position between said rollers (13).

6. The peristaltic pump according to claim 5, with said central roller (16) having a longitudinal dimension greater than that of the rollers (13), each of its lateral edges, or ends, has a flared shape or a boss to prevent movement of said central roller (16) along the main axis about which said rollers (13) are rotationally driven by said geared driving device.

7. The peristaltic pump according to any one of the claims 1 to 3, with said gearwheel support element also comprising pins for supporting said rollers (13) and thus forming a first separator, it comprises a second separator pierced at its center and comprising pins on at least one of its faces, said first and second separators defining a cage to receive and support at least said rollers (13) and the central roller (16), said second separator comprising a central hole supporting a pinion intended to be driven directly by a shaft of a motor in order to drive the rotation of said rollers (13), or this central hole in said second separator defining a female socket that complements the male end shape of the shaft of a motor so that these can be assembled by fitting the one into the other so as to allow direct rotational drive of said rollers (13).

8. The peristaltic pump according to any one of the claims 1 to 7, with said pump comprising n rollers (13), said gearwheel support element comprising pins for supporting said rollers (13) and thus forming a separator, said or at least one of said separators comprises two opposite faces, at least one of said faces receiving at least two sets of n pins, the n pins of a first set being distributed on a circle of diameter D and the n pins of another set being distributed on a circle of diameter G so as to define two distinct reduction ratios for said peristaltic pump using corresponding rollers (13).

9. The peristaltic pump according to any one of the claims 1 to 7, with said pump comprising n rollers (13), said gearwheel support element comprising pins for supporting said rollers (13) and thus forming a separator, said or at least one of said separators comprises at least two sets of n holes distributed on corresponding circles of different diameters and a single set of n spindles so as to form, with each set of holes, pins for supporting corresponding rollers (13), said sets of n holes defining distinct reduction ratios for said peristaltic pump.

10. The peristaltic pump according to any one of the claims 1 to 9, said peristaltic pump being configured in such a way that the secondary, so-called friction, driving of said rollers (13) by said central roller (16) combines with the geared-driving of the rotation of said rollers (13) the drive thus formed being said to be hybrid.

11. The peristaltic pump according to claim 10, with said peristaltic pump comprising a geared-drive device for driving the rollers (13) and said central roller (16) of comprising an orifice extending along its longitudinal axis and opening onto at least one of its lateral edges, said central gearwheel has a hole placed facing the orifice of said central roller (16), the hole in said gearwheel and the orifice of said roller having the same female socket shape that complements the male shape of the shaft of a motor so that these can be assembled by fitting the one into the other so as to allow rotational driving of said rollers (13) and of said central roller (16).

12. The peristaltic pump according to claim 10, with said peristaltic pump comprising a device for the geared driving of the rollers (13) and said central roller (16) comprising an orifice extending along its longitudinal axis and opening onto at least one of its lateral edges, said central gearwheel comprises an assembly element projecting from its opposite face from the one that is intended to face toward the motor, said assembly element being configured for assembling this central gearwheel with said central roller (16).

13. The peristaltic pump according to claim 7 or according to claim 7 and claim 8 or 9, said peristaltic pump comprising an externally-toothed gearwheel supported by a separator distinct from said gearwheel support element, an assembly element projecting from the opposite face of this externally-toothed gearwheel from the face that is intended to face toward the motor, said assembly element being configured to allow assembly of said externally-toothed gearwheel and of said central roller (16), or a central opening configured to house one end of said central roller (16) and allow it to be assembled with said central roller (16), said peristaltic pump additionally comprising an individual component of which the periphery or external surface defines a shape, such as a square or hexagonal shape, intended to collaborate with an orifice of complementary shape belonging to a separator of said peristaltic pump, said individual component having a central orifice configured to allow the passage of the end of said central roller (16).

14. The peristaltic pump according to any one of the preceding claims, the components that make up said pump being made of plastic, the body of the peristaltic pump, also known as the pump casing, being made as two half-casings assembled with one another, said half-casings being identical.

15. A preassembled subassembly comprising a peristaltic pump according to any one of the claims 1 to 14 and a peristaltic-pump deformable tube.
